# EUROPÄISCHE PATENTSCHRIFT

(11) **EP 0 166 688 B1**
(45) Veröffentlichungstag und Bekanntmachung des Hinweises auf die Patenterteilung: **24.05.1989**
(21) Anmeldenummer: 85810263.5
(22) Anmeldetag: 10.06.1985
(51) Int. Cl.: B65D 25/04, B65D 25/14, B65D 77/20

(54) **Tiefgezogener, kunststoffbeschichteter Aluminiumbehälter**
Plastic-coated aluminium container, formed by deep-drawing
Récipient en aluminium avec revêtement en matière plastique, ce récipient étant formé par étirage

(30) Priorität: 25.06.1984 CH 3051/84
(43) Veröffentlichungstag der Anmeldung: 02.01.1986
(73) Patentinhaber: Alcan Rorschach AG, CH-9400 Rorschach (CH)
(72) Erfinder: Zumsteg, Horst, CH-9400 Rorschach (CH)
(74) Vertreter: Gachnang, Hans Rudolf

(56) Entgegenhaltungen:
- DE-A- 2 601 235
- GB-A- 1 343 575
- US-A- 2 826 338

## Beschreibung

Die Erfindung betrifft einen tiefgezogenen, mit einem Kunststoffilm oder Heisskleber beschichteten Aluminiumbehälter gemäss Oberbegriff des Patentanspruches 1.

Unterteilte Behälter aus Aluminium sind bekannt. Für Tiefkühlprodukte oder Kantinenverpflegung werden Behälter hergestellt, bei denen eine oder mehrere Zwischenwände unmittelbar beim Tiefziehen erzeugt werden.

Diese Behälter weisen längs deren Rändern und insbesondere an den Übergangsstellen von den Seiten- in die Zwischenwände Falten auf, die sich herstellungstechnisch nicht vermeiden lassen. Infolge dieser Falten lassen sich solche, unter dem Namen «Faltenbehälter» bekannte Behälter nicht dicht verschliessen und können demnach nur für nicht-sterilisierbare Produkte eingesetzt werden, welche entweder tiefgefroren oder für den alsbaldigen Konsum bestimmt sind.

Tiefziehtechnisch ist es nicht möglich, einen glattwandigen Behälter mit integrierter Zwischenwand wie bei Faltenbehältern üblich, herzustellen. Der Markt verlangt aber sterilisierbare unterteilte Behälter, um bei sterilisierten Füllgütern die durch die Langzeitlagerung bedingte Geschmacksbeeinträchtigung zu unterbinden.

Die Aufgabe der vorliegenden Erfindung besteht nun darin, einen Behälter zu schaffen, der mit bestehenden Tiefziehwerkzeugen hergestellt und in zwei oder mehr Abschnitte unterteilt werden kann, welche Abschnitte nach dem Aufsetzen des Deckels hermetisch voneinander getrennt sind.

Eine weitere Aufgabe der Erfindung besteht darin, die Behälter derart auszubilden, dass diese wie bisher ineinandergesteckt (gestapelt) transportiert und gelagert werden können.

Eine weitere Aufgabe der Erfindung besteht darin, dass der gefüllte Behälter sterilisierbar ist, ohne dass dabei eine gegenseitige Beeinträchtigung der in den einzelnen Kammern eingefüllten Produkte auftreten kann.

Nach der Erfindung werden diese Aufgaben gemäss den kennzeichnenden Merkmalen des Patentanspruches 1 gelöst. Die Herstellung des Behälters erfolgt nach der Erfindung gemäss Patentanspruch 7.

Mit einer Zwischenwand aus Kunststoff kann eine kostengünstige, absolut sichere Unterteilung in Behältern, hergestellt aus kunststoffbeschichteten oder heisskleberkaschiertem Aluminium, erzeugt werden. Bei rechteckförmigen Behältern kann die Aufteilung- des Behälterinnenraumes jederzeit und ohne Änderungen am Behälter oder an der Zwischenwand den einzufüllenden Produktemengen angepasst werden.

Die Herstellung beziehungsweise das Einsetzen der Zwischenwand kann in vorteilhafter Weise «in line» beim Abfüller erfolgen. Einerseits kann dadurch die Art der Aufteilung des Behälters kurzfristig vorgegeben werden und die Behälter bleiben wie bisher stapelbar, so dass die einfache Handhabung während deren Herstellung und Transport nicht verloren geht.

Weitere vorteilhafte Ausbildungsformen der Erfindung sind in den abhängigen Ansprüchen beschrieben.

Durch die starre Ausbildung der Zwischenwand kann diese ohne zusätzlichen Aufwand mit den herkömmlichen Verschlusswerkzeugen mit dem Deckel versiegelt werden.

Die Verwendung eines thermoplastischen Kunststoffes für die Zwischenwand ermöglicht ein direktes Versiegeln derselben sowohl mit dem Behälter als auch mit dem Deckel.

Der etwas grössere Querschnitt der Zwischenwand gewährleistet beim Einsiegeln eine 100%ig sichere Verbindung mit den anliegenden Behälterbereichen, weil durch diese Vorspannung längs der Siegelkanten geschmolzenes Wandmaterial als Siegelwulst herausquellen kann.

Eine preisgünstige Herstellung der Zwischenwand kann durch Stanzen oder durch Spritzen erfolgen. Bei gespritzten Wänden kann längs den Rändern eine Versteifung angebracht werden, die zudem eine Vergrösserung der Siegelfläche erlaubt.

In den Behältern können geschmacklich völlig verschiedene Gerichte im Autoklav sterilisiert werden, die sich somit als Vollkonserve für eine mehrjährige Lagerung eignen.

Anhand eines illustrierten Ausführungsbeispieles wird die Erfindung näher erläutert. Es zeigen:
Figur 1 eine perspektivische Darstellung eines Behälters mit einer Zwischenwand,
Figur 2 einen Schnitt längs Linie 11-11 in Figur 1,
Figur 3 einen Schnitt durch einen weiteren Behälter.

In einem in bekannter Weise hergestellten tiefgezogenen Behälter 1 mit einem Boden 2 und Seitenwänden 3 sowie einem ebenen Rand 4 zum Aufsiegeln eines Deckels 5 ist eine Zwischenwand 6 eingesetzt. Der Behälter 1 ist aus Aluminium hergestellt, welches als Korrosionsschutz und Siegelmedium mit einem thermoplastischen Kunststoffilm oder einem Heissklebelack wie z.B. Polypropylen, Polyamid oder Hochdruckpoly- äthylen beschichtet ist.

Die Zwischenwand 6 liegt bündig am Boden 2 und an den Seitenwänden 3 an und ist mit der Beschichtung des Behälters 1 durch Heissiegelung verbunden. Der obere Rand 7 der Zwischenwand 6 liegt in der Ebene des Randes 4 des Behälters 1; er kann diese aber auch um einige Zehntelmillimeter überragen. Für die Bestimmung der Abmasse der einzusiegelnden Zwischenwand werden für die Seiten und den Boden inklusive die Radien die Aussenmasse des jeweiligen Behälters angenommen. Die Höhe der Zwischenwand entspricht der Behälterhöhe plus ca. 0,2 mm.

Die Zwischenwand 6 besteht aus einem thermoplastischen Kunststoff, der identisch oder verwandt mit der Innenbeschichtung des Behälters 1 ist und welcher durch Erwärmen mit der Beschichtung des Behälters 1 vers.chmelzbar ist. Die Wand 6 kann aus einer beidseitig glatten Platte herausgestanzt sein; sie kann aber auch als Spritzgussteil hergestellt sein.

Ist das letztere der Fall, so besteht die Möglichkeit, eine Verrippung 8 längs der Ränder eine Versteifung 9 anzubringen. Durch die Versteifung 9 kann die Kontakt- und folglich die Siegelfläche 10 zwischen der Wand 6 und dem Behälter 1 vergrössert werden, ohne dass dazu mehr Material benötigt wird.

Die Zwischenwand 6 kann, wie in den Figuren 1 und 2 gezeigt, den Behälter 1 im Verhältnis 2:3 teilen; sie kann aber auch an einer anderen Stelle des Behälters 1 eingesetzt werden, oder es können zwei Wände 6 vorhanden sein. Es ist selbstverständlich auch möglich, eine kreuzförmig ausgebildete Zwischenwand 11 (in gebrochenen Linien in Figur 1 sichtbar) einzusiegeln, welche den Behälter 1 in drei oder vier voneinander getrennte Kammern aufteilt.

Vorzugsweise wird die Zwischenwand 6 bzw. 11 «in line» vor dem Abfüllen der Behälter 1 eingesiegelt, indem der Behälter 1 in eine beheizbare Aufnahmevorrichtung eingelegt wird und anschliessend die Zwischenwand 6, welche etwas grösser ist als der Behälterquerschnitt an der Montagestelle, eingeschoben wird. Beim Einschieben erweichen die Kantenbereiche der Zwischenwand 6 und verschmelzen mit der Beschichtung des Behälters 1. Ein kleiner Wulst 12, vgl. Figur 3, zeigt, dass zwischen der Wand 6 und dem Behälter 1 eine hermetisch dichte Verbindung entstanden ist.

Nach dem Füllen des Behälters 1 mit meist geschmacklich unterschiedlichen Gerichten, z.B. Fleisch an Currysauce und Reis, wird in herkömmlicher Weise und auf bekannten Maschinen der Deckel 5 aufgesiegelt. Bei diesem Vorgang wird gleichzeitig der obere Rand 7 der Zwischenwand 6 mit dem Deckel 5, bzw. der Beschichtung, verschweisst. Die einzelnen Behälterkammern sind nun in sich vollständig hermetisch verschlossene Räume. Beim Sterilisationsvorgang und während der Lagerung kann kein Kontakt zwischen den nebeneinander liegenden Füllgütern stattfinden.

Das Öffnen des mit einer Zwischenwand 6 versehenen Behälters 1 erfolgt in herkömmlicher Weise.

## Patentansprüche

1. Tiefgezogener, mit einem Kunststoffilm oder Heisskleber beschichteter Aluminiumbehälter (1) mit einem Rand (4) zum Aufsiegeln eines Deckels (5), dadurch gekennzeichnet, dass zur Unterteilung des Behälters (1) eine an dessen Querschnitt angepasste Zwischenwand (6) aus thermoplastischem Kunststoff eingesetzt ist, deren Rand mit den Seitenwänden (3) des Behälters, dem Behälterboden (2) und dem Deckel (5) durch Heissiegeln verbindbar ist.

2. Behälter nach Anspruch 1, dadurch gekennzeichnet, dass die Oberkante (7) der Zwischenwand (6) in der Ebene des Randes (4) des Behälters (1) liegt.

3. Behälter nach Anspruch 1, dadurch gekennzeichnet, dass der Kunststoff der Zwischenwand mit dem Beschichtungsmaterial des Behälters (1) chemisch verwandt und mit diesem thermisch verbindbar ist.

4. Behälter nach Anspruch 1, dadurch gekennzeichnet, dass die Zwischenwand (6) vor dem Einsiegeln einen Querschnitt aufweist, der grösser ist als der des Behälters (1) an der Schnittstelle, wo die Wand (6) eingesetzt wird.

5. Behälter nach einem der vorangehenden Ansprüche, dadurch gekennzeichnet, dass die Zwischenwand (6) durch Stanzen oder durch Spritzgiessen hergestellt ist.

6. Behälter nach Anspruch 5, dadurch gekennzeichnet, dass die Zwischenwand (6) Rippen (8) und längs der Ränder eine Versteifung (9) aufweist.

7. Herstellung des Behälters nach Anspruch 1, dadurch gekennzeichnet, dass die Zwischenwand (6) in der Fertigungslinie durch Heissiegeln vor dem Abfüllen des Behälters (1) mit dem Behälterboden (2) und den Seitenwänden (3) verbunden wird.

8. Herstellung des Behälters nach Anspruch 7, dadurch gekennzeichnet, dass die Oberkante (7) der Zwischenwand (6) beim Aufsiegeln des Dekkels (5) auf den Rand (4) des Behälters (1) mit dem Deckel (5) versiegelt wird.

9. Verwendung des Behälters nach Anspruch 1 für Vollkonserven, welche im Behälter (1) im Autoklaven sterilisiert werden.

## Revendications

1. Récipient en aluminium (1) réalisé par emboutissage, et pourvu d'une couche de revêtement en matière plastique adhésive agissant à chaud, ainsi que d'une bordure (4) pour recevoir un couvercle (5) fixé en place par scellement; caractérisé en ce qu'il comporte une cloison de séparation (6) en matière thermoplastique, adaptée à la section transversale interne du corps du récipient (1), le bord de cette cloison de séparation pouvant être fixé par scellement à chaud aux parois latérales (3) du corps du récipient (1), ainsi qu'au fond (2) de celui-ci, et au couvercle (5).

2. Récipient conforme à la revendication 1, caractérisé en ce que le bord supérieur (7) de la cloison de séparation (6) se trouve dans le plan de la bordure (4) du corps du récipient (1

3. Récipient conforme à la revendication 1, caractérisé en ce que la matière plastique de la cloison de séparation (6) est chimiquement apparan- tée à la matière de la couche de revêtement du corps du récipient (1 et adaptée à être soudée à chaud avec cette matière.

4. Récipient conforme à la revendication 1, caractérisé en ce que la cloison de séparation (6), avant d'être fixée par scellement dans le corps du récipient (1 présente des dimensions supérieures à celles de la section transversale du corps du récipient à l'endroit prévu pour la mise en place de la cloison (6).

5. Récipient conforme à l'une des revendications 1 à 4, caractérisé en ce que la cloison de séparation (6) est réalisée par découpage à la presse ou par moulage par injection.

6. Récipient conforme à la revendication 5, caractérisé en ce que la cloison de séparation (6) présente des nervures (8) et un renfort (9) le long de ses bords.

7. Procédé de fabrication pour réaliser un récipient conforme à la revendication 1, caractérisé en ce qu'on fixe la cloison de séparation (6) par scellement à chaud au fond (2) du récipient (1) et aux parois latérales (3) de celui-ci, en opérant sur la chaîne de fabrication, avant de remplir le récipient (1).

8. Procédé conforme à la revendication 7, caractérisé en ce qu'on soude au couvercle (5) le bord supérieur (7) de la cloison de séparation (6), pendant l'opération de scellement du couvercle (5) sur la bordure (4) du récipient (1 ).

9. Utilisation du récipient conforme à la revendication 1, pour fabriquer des conserves de longue durée, caractérisée en ce qu'on stérilise dans un autoclave le récipient (1) garni des produits à conserver.

## Claims

1. An aluminium container (1), formed by deep-drawing, which is coated with a plastic film or a heat adhesive (hot melt adhesive), which has an edge (4) to which a cover (5) is to be sealed, characterised in that for compartmentalizing the container (1) there is a partition wall (6) which is adapted to the cross-section of the container (1) and which is made out of thermoplastics plastics material, the edge of which can be joined to the side walls (3) of the container, the container base (2) and the lid (5) by means of heat sealing.

2. A container as claimed in claim 1, wherein the upper edge (7) of the partition wall (6) is flush with the edge (4) of the container (1).

3. A container as claimed in claim 1, wherein the plastics of the partition wall is chemically related to the material coating the container (1) and is thermically connectable to the same.

4. A container as claimed in claim 1, wherein, before the sealing process, the partition wall (6) has a cross-section, which is larger than that of the container (1) at the point where the wall (6) is to be inserted.

5. A container according to one of the preceding claims, wherein the partition wall (6) is manufactured by means of pressing or injection moulding processes.

6. A container as claimed in claim 5, wherein the partition wall (6) has ribbing (8) and stiffening (9) along its edges.

7. Manufacture of the container as claimed in claim 1, wherein the partition wall (6) is connected to the container base (2) and the side walls (3) on the production line by means of heat sealing before the container (1) is filled.

8. Manufacture of the container as claimed in claim 7, wherein when the cover (5) is sealed onto the edge (4) of the container (1), the upper edge (7) of the partition wall (6) is sealed to the cover (5).

9. Use of the container as claimed in claim 1 for full preserves which are sterilized in the container (1) in an autoclave.
